# EUROPÄISCHE PATENTSCHRIFT

(11) **EP 0 370 267 B1**
(45) Veröffentlichungstag und Bekanntmachung des Hinweises auf die Patenterteilung: **23.06.1993**
(21) Anmeldenummer: 89120028.9
(22) Anmeldetag: 27.10.1989
(51) Int. Cl.: B02C 23/18, B02C 23/08, B02C 15/00, B02C 23/02

(54) **Vorrichtung zur Materialzuführung zu einem Anlagenteil**
Device for feeding material to a subassembly
Dispositif pour l'alimentation de matériaux vers un élément d'installation

(30) Priorität: 22.11.1988 DE 3839419
(43) Veröffentlichungstag der Anmeldung: 30.05.1990
(73) Patentinhaber: KRUPP POLYSIUS AG, 59269 Beckum (DE)
(72) Erfinder: Holsiepe, Dietmar, D-4722 Ennigerloh (DE); Lohnherr, Ludger, D-4740 Oelde (DE); Grudno, Hans-Dieter, Dipl.-Ing., D-4720 Beckum (DE); Zigan, Bernhard, D-4721 Diestedde (DE)
(74) Vertreter: Tetzner, Volkmar, Dr.-Ing. Dr. jur.

(56) Entgegenhaltungen:
- FR-A- 1 078 518
- FR-A- 2 214 526
- GB-A- 2 181 971
- US-A- 1 679 997
- US-A- 2 681 768
- Duda, CEMENT DATA-BOOK, 3. Auflage (1985), S. 240-243

## Beschreibung

Die Erfindung betrifft eine Rollenmühle mit einer das zu zerkleinernde Material durch Schwerkraftwirkung der Mahlbahn der Rollenmühle zuführenden Materialaufgabeschurre sowie mit einem über der Mahlbahn angeordneten Sichter, wobei das über den Rand der Mahlbahn ausgetragene, genügend zerkleinerte Gut durch einen mittels eines Ventilators durch die Rollenmühle und den Sichter gesaugten Gasstrom zum Sichter förderbar ist.

Eine Rollenmühle dieser Art ist beispielsweise durch Duda Cement Data-Book, 3. Aufl. (1985), S.240 bis 243 bekannt.

Durch die FR-A-10 78 518 ist weiterhin ein Walzenbrecher bekannt, dem das zu zerkleinernde Mahlgut durch einen Luftstrom zugeführt wird. Hierbei findet ein Sichtluftstrom Verwendung, der das zu zerkleinernde Mahlgut in Längsrichtung des Walzenbrechers verteilt, so daß grobe Partikel des Mahlgutes auf einem größeren Teil der Länge des Walzenbrechers zerkleinert werden als feine Partikel des Mahlgutes.

Durch die US-A-1 679 997 ist weiterhin ein Kohlepulver-Förderschacht bekannt, der eine Y-förmige Trennstelle enthält, wobei die pulverisierte Kohle pneumatisch aufwärts gefördert wird, während schwere Fremdkörper entgegen dem Förderluftstrom nach unten ausfallen.

Durch die US-A-2 681 768 ist schließlich eine Einrichtung zur pneumatischen Zuführung von Mahlgut zu einer Hammermühle bekannt, wobei ein Förderluftstrom das im oberen Bereich eines Schachtes befindliche Mahlgut mitnimmt.

Der Erfindung liegt die Aufgabe zugrunde, eine Vorrichtung der im Oberbegriff des Anspruches 1 vorausgesetzten Art so auszubilden, daß eine wesentliche Leistungssteigerung der Rollenmühle erreicht wird.

Diese Aufgabe wird erfindungsgemäß dadurch gelöst, daß an dem Boden der Materialaufgabeschurre wenigstens ein Lufteintrittskanal angeschlossen ist, durch den ein die Feinanteile aus dem zu zerkleinernden Material aussichtender Luftstrom in die Materialaufgabeschurre einleitbar ist, wodurch die bereits in der Materialaufgabeschurre ausgesichteten Feinanteile zusammen mit dem von der Rollenmühle genügend zerkleinerten Gut unmittelbar dem Sichter zuleitbar sind.

Erfindungsgemäß werden somit die im zu zerkleinernden Material enthaltenen Feinanteile bereits in der Materialaufgabeschurre, d.h. noch vor Erreichen der Mahlbahn der Rollenmühle aus dem Aufgabematerial mittels eines Luftstromes ausgesichtet und unter Umgehung der Rollenmühle direkt dem Sichter zugeführt.

Bei den der Erfindung zugrundeliegenden Versuchen zeigte sich, daß eine Leistungssteigerung der Rollenmühle von über 10% erzielt werden kann, wenn man durch eine Luftstromsichtung in der Materialaufgabeschurre vermeidet, daß die Fein- und Feinstanteile des Mahlgutes nochmals übermahlen werden.

Die Aussichtung der Fein- und Feinstanteile aus dem Aufgabematerial ergibt auch in der Rollenmühle ein stabileres Mahlbett, während ein hoher Anteil von Feinstanteilen im Mahlbett zu einer Destabilisierung des Mahlbettes und einer Verringerung der Mahlleistung führt.

Die erfindungsgemäße Vorsichtung des zu zerkleinernden Materiales in der Materialaufgabeschurre trägt ferner zu einer wesentlichen Entlastung des Sichters bei, die eine beachtliche Leistungssteigerung und eine Verbesserung der Trennschärfe zur Folge hat.

Ein Ausführungsbeispiel der Erfindung ist in der Zeichnung veranschaulicht. Es zeigen
- Fig. 1: einen schematischen Querschnitt durch eine Rollenmühle mit Sichter und der erfindungsgemäßen Materialzuführung,
- Fig. 2+3: Aufsichten auf die beiden Lufteintrittskanäle der Materialzuführvorrichtung.

Die in Fig. 1 schematisch veranschaulichte Rollenmühle mit integriertem Sichter enthält in einem Gehäuse 1 eine nur schematisch veranschaulichte Rollenmühle 2 (mit ringförmiger Mahlbahn 3 und Antrieb 4) sowie einen statischen Sichter 5 mit Leitschaufeln 6, Grobgut-Konus 7 und Pendelklappe 8.

Die Zuführung des zu zerkleinernden Materiales zur Rollenmühle 2 erfolgt über eine Materialaufgabeschurre 9, an die im Bereich des Bodens des schräg verlaufenden unteren Schurrenteiles zwei Lufteintrittskanäle 10, 11 angeschlossen sind.

Die unteren Eintrittsöffnungen dieser Lufteintrittskanäle 10 und 11 sind mit Schiebern versehen, wie die Fig. 2 und 3 im einzelnen zeigen.

Die Lufteintrittsöffnung 10 a des oberen Lufteintrittskanales 10 wird mittels zweier seitlich (Pfeile 12) verstellbarer Schieber 13, 14 begrenzt. Durch Einstellung dieser Schieber 13, 14 kann nicht nur die Größe, sondern auch die räumliche Lage der wirksamen Lufteintrittsöffnung 10a eingestellt werden.

Die Lufteintrittsöffnung 11a des unteren Lufteintrittskanales 11 läßt sich in ihrer Größe mittels eines über die ganze Breite dieses Lufteintrittskanales 11 reichenden Schiebers 15 einstellen.

Im Betrieb der in Fig. 1 veranschaulichten Rollenmühle wird ein Gasstrom (Pfeil 16), vorzugsweise Ofengas, mittels eines an den Stutzen 17 des Gehäuses 1 angeschlossenen Ventilators durch einen Düsenring 18 angesaugt und zusammen mit dem über den Rand der Mahlbahn 3 ausgetragenen, genügend zerkleinerten Gut zum Sichter 5 geleitet (Pfeile 19). Im Sichter 5 fällt das Grobgut aus und wird über den Konus 7 und die Pendelklappe 8 zur Mahlbahn 3 zurückgeführt, während das Feingut den Sichter durch den Stutzen 17 verläßt (Pfeil 20).

Erfindungsgemäß werden nun durch das die Materialaufgabeschurre 9 durchsetzende Aufgabematerial (Pfeil 21) zwei Luftströme im Querstrom hindurchgesaugt, die durch die Lufteintrittskanäle 10 und 11 zugeführt werden. Die im Aufgabegut enthaltenen Fein- und Feinstanteile werden von diesen Sichtluftströmen erfaßt (Pfeile 22, 23) und zusammen mit dem von der Rollenmühle 2 hinreichend zerkleinerten Gut unmittelbar dem Sichter 5 zugeleitet. Die aus dem aufgegebenen Material auf diese Weise bereits in der Materialsufgabeschurre 9 ausgesichteten Fein- und Feinstanteile nehmen auf diese Weise nicht den Umweg über die Rollenmühle, sondern werden über den Sichter 5 direkt dem Fertiggut zugeführt.

## Patentansprüche

1. Rollenmühle (2) mit einer das zu zerkleinernde Material durch Schwerkraftwirkung der Mahlbahn (3) der Rollenmühle zuführenden Materialaufgabeschurre (9) sowie mit einem über der Mahlbahn (3) angeordneten Sichter (5), wobei das über den Rand der Mahlbahn (3) ausgetragene, genügend zerkleinerte Gut durch einen mittels eines Ventilators durch die Rollenmühle (2) und den Sichter (5) gesaugten Gasstrom zum Sichter (5) förderbar ist,
dadurch gekennzeichnet, daß an dem Boden der Materialaufgabeschurre (9) wenigstens ein Lufteintrittskanal (10, 11) angeschlossen ist, durch den ein die Feinanteile aus dem zu zerkleinernden Material aussichtend Luftstrom in die Materialaufgabeschurre (9) einleitbar ist, wodurch die bereits in der Materialaufgabeschurre (9) ausgesichteten Feinanteile zusammen mit dem von der Rollenmühle genügend zerkleinerten Gut unmittelbar dem Sichter (5) zuleitbar sind.

2. Vorrichtung nach Anspruch 1, dadurch gekennzeichnet, daß an die Materialaufgabeschurre (9) wenigstens zwei in unterschiedlicher Höhe angeordnete Lufteintrittskanäle (10,11) angeschlossen sind.

3. Vorrichtung nach Anspruch 2, dadurch gekennzeichnet, daß die Größe und räumliche Lage der wirksamen Lufteintrittsöffnung (10a) des einen Lufteintrittskanales (10) mittels zweier seitlicher, verstellbarer Schieber (13, 14) einstellbar ist.

4. Vorrichtung nach den Ansprüchen 2 und 3, dadurch gekennzeichnet, daß die Größe der wirksamen Lufteintrittsöffnung (11a) des anderen Lufteintrittskanales (11) mittels eines über die ganze Breite dieses Lufteintrittskanales reichenden Schiebers (15) einstellbar ist.

## Claims

1. Roller mill (2) with a material feed chute (9) which delivers the material to be comminuted under the effect of gravity to the grinding track (3) of the roller mill as well as a separator (5) arranged above the grinding track (3), in which sufficiently comminuted material discharged over the edge of the grinding track (3) can be conveyed to the separator (5) by a gas stream drawn in by means of a fan through the roller mill (2) and the separator (5), characterised in that at least one air inlet channel (10, 11), through which an air stream which separates the fines out of the material to be comminuted can be introduced into the material feed chute (9), is connected to the base of the material feed chute (9), as a result of which the fines already separated out in the material feed chute (9) can be delivered directly to the separator (5) together with the sufficiently comminuted material from the roller mill.

2. Apparatus as claimed in claim 1, characterised in that at least two air inlet channels (10, 11) arranged at different heights are connected to the material feed chute (9).

3. Apparatus as claimed in claim 2, characterised in that the size and physical position of the effective air inlet opening (10a) of one air inlet channel (10) can be set by means of two lateral movable slide gates (13, 14).

4. Apparatus as claimed in claims 2 and 3, characterised in that the size of the effective air inlet opening (11a) of the other air inlet channel (11) can be set by means of a slide gate (15) which extends over the entire breadth of this air inlet channel.

## Revendications

1. Broyeur à meules (2) équipé d'une goulotte (9) de déversement de la matière devant être fragmentée qui dirige celle-ci par gravité sur le plateau de roulement (3) du broyeur à meules, ainsi que d'un séparateur à vent (5) disposé au-dessus du plateau de roulement (3), la matière suffisamment fragmentée qui est déchargée sur le bord du plateau de roulement (3) pouvant être transportée vers le séparateur (5) par un courant de gaz aspiré par un ventilateur dans le broyeur a meules (5) et dans le séparateur (5), caractérisé en ce qu au moins un canal d'admission d'air (10, 11) raccordé au fond de la goulotte (9) de déversement de la matière peut diriger dans cette goulotte (9) un courant d'air qui sépare les fractions à granulométrie fine de la matière devant être fragmentée, les fractions à granulométrie fine qui sont séparées dès qu'elles se trouvent dans la goulotte de déversement (9) pouvant être dirigées directement sur le séparateur à vent (5) avec la matière suffisamment fragmentée par le broyeur à meules.

2. Dispositif selon la revendication 1, caractérisée en ce qu'au moins deux canaux d'admission d'air (10, 11) disposés à des niveaux différents sont raccordés à la goulotte (9) de déversement de matière.

3. Dispositif selon la revendication 2, caractérisé en ce que les dimensions et la position dans l'espace de l'orifice effectif d'entrée d'air (10a) de l'un (10) des canaux d'admission d'air sont réglables au moyen de deux tiroirs (13, 14) déplaçables latéralement.

4. Dispositif selon les revendications 2 et 3, caractérisé en ce que les dimensions de l'orifice effectif d'entrée d'air (11a) de l'autre canal d'admission (11) sont réglables au moyen d'un tiroir (15) qui couvre la largeur totale de ce canal d'admission.
